# EUROPÄISCHE PATENTSCHRIFT

(11) **EP 0 956 405 B1**
(45) Veröffentlichungstag und Bekanntmachung des Hinweises auf die Patenterteilung: **28.09.2005**
(21) Anmeldenummer: 97951972.5
(22) Anmeldetag: 25.11.1997
(51) Int. Cl.: E04B 9/18, E04B 9/16

(54) **BAUGRUPPE MIT EINEM MEHRZWECK-ABHÄNGER UND EINER C-PROFILSCHIENE**
SET WITH AN UNIVERSAL SUSPENSION ELEMENT AND A C-PROFILE RAIL
ENSEMBLE D'UN MOYEN DE SUSPENSION UNIVERSEL ET UN RAIL PROFILE EN C

(30) Priorität: 20.12.1996 DE 29622162 U
(43) Veröffentlichungstag der Anmeldung: 17.11.1999
(73) Patentinhaber: Richter-System GmbH & Co. KG, 64347 Griesheim (DE)
(72) Erfinder: KNAUF, Alfons, Jean, D-65189 Wiesbaden (DE)
(74) Vertreter: Katscher, Helmut
(86) Internationale Anmeldenummer: PCT/EP1997/006573
(87) Internationale Veröffentlichungsnummer: WO 1998/028505

(56) Entgegenhaltungen:
- WO-A-97/23401
- DE-A- 4 323 509
- DE-A- 4 335 000
- DE-U- 9 100 046

## Beschreibung

Die Erfindung betrifft eine Baugruppe, bestehend aus einer nach oben offenen, im Querschnitt C-förmigen Profilschiene aus Blech und mindestens einem Mehrzweck-Abhänger aus einem einstückigen Blechteil, das an seinen beiden Enden jeweils einen Ankerabschnitt mit seitlichen Einschnitte aufweist, deren Abstand so bemessen ist, dass sie die gegeneinander gerichteten Ränder der C-Profilschienen aufnehmen können, und mit einem die beiden Ankerabschnitte verbindenden Mittelstück, wobei an den Verbindungslinien des Mittelstücks mit den beiden Ankerabschnitten jeweils eine Schwächungslinie vorgesehen ist.

C-Profilschienen aus Blech werden als Bauteile von Unterdecken und für ähnliche Einsatzzwecke verwendet. Die nach oben offenen C-Profilschienen müssen von einer Rohbaudecke oder einer anderen Tragkonstruktion abgehängt werden. Die hierzu verwendeten Abhänger weisen an ihren mit den C-Profilschienen in Eingriff tretenden Bereichen Ankerabschnitte auf, die seitliche Einschnitte aufweisen, in die die gegeneinander gerichteten Ränder der C-Profilschienen einrastend eingreifen.

Die die beiden Ankerabschnitte verbindenden Mittelstücke sind bei den unterschiedlichen Ausführungsformen von speziellen Abhängern unterschiedlich gestaltet, wobei die Gestaltung dieses Mittelabschnitts jeweils danach ausgewählt wurde, an welche Abhängerteile bzw. an welche Tragkonstruktion dieses Mittelstück angeschlossen werden soll und in welcher Weise der Anschluss erfolgen soll.

Bekannt sind beispielsweise Abhänger, bei denen ein im wesentlichen horizontales Mittelstück die beiden hiervon rechtwinklig abgewinkelten Ankerabschnitte verbindet, so dass ein im Querschnitt umgekehrt U-förmiges Bauteil entsteht (FR-A-2 683 566). Diese Bauteile können als Kreuzverbinder zur Verbindung von zwei sich rechtwinklig kreuzenden, aufeinanderliegenden C-Profilschienen verwendet werden. Eine mittige Bohrung im Mittelstück kann vorgesehen werden, um eine Verbindung mit einem senkrechten Abhängerstab zu bilden.

Bei einem bekannten Abhänger mit den eingangs genannten Merkmalen (DE-43 35 000 A1) ist das horizontale Mittelstück durch längsverlaufende Sicken versteift, so dass der Abhänger nicht symmetrisch zusammengefaltet werden kann. Außer zwei Abhängebohrungen in der Mitte des Mittelstücks sind reihenförmig angeordnete Bohrungen nur in den beiden Ankerabschnitten vorgesehen. Der bekannte Abhänger ist nur dazu bestimmt und geeignet, in einer einzigen, nämlich umgekehrt U-förmigen Gestaltung eingesetzt zu werden. Es handelt sich daher nicht um einen Mehrzweck-Abhänger.

Allen bekannten Abhängern ist gemeinsam, dass sie im wesentlichen nur für einen bestimmten vorgegebenen Anschluss an eine Tragkonstruktion od. dgl. bestimmt und geeignet sind. Für unterschiedliche Verbindungs- bzw. Anschlussarten müssen unterschiedliche Abhänger bereitgehalten werden. Dies bedingt einen erheblichen Fertigungs- und Lagerhaltungsaufwand und erschwert die Montage.

Aufgabe der Erfindung ist es daher, eine Baugruppe der eingangs genannten Gattung zu schaffen, deren Mehrzweck-Abhänger für unterschiedliche Anschluss- und Verbindungsarten geeignet ist, leicht und einfach transportiert und gelagert werden kann und der es ermöglicht, bei der Herstellung und/oder der Montage mit einfachen Handgriffen eine Anpassung an unterschiedliche Arten der Abhängung vorzunehmen.

Diese Aufgabe wird erfindungsgemäß dadurch gelöst, dass in der Mitte des Mittelstücks zwischen den beiden Verbindungslinien des Mittelstücks mit den beiden Ankerabschnitten eine Schwächungslinie vorgesehen ist und dass eine Reihe von Bohrungen von einem der beiden Ankerabschnitte bis mindestens über die Mitte des Mittelstücks verläuft.

Aus dem so vorgefertigten, im wesentlichen flach liegenden Mehrzweck-Abhänger können durch einfaches Abkanten an den Schwächungslinien unterschiedliche Endformen hergestellt werden, die für unterschiedliche Arten der Abhängung bzw. Verbindung geeignet sind.

Durch rechtwinkliges Abkanten der beiden Ankerabschnitte gegenüber dem Mittelstück entsteht ein im Querschnitt umgekehrt U-förmiger Verbinder für die C-Profilschienen. Wenn das Blechteil nur entlang der mittleren Verbindungslinie um 180° zusammengefaltet wird, entsteht ein doppellagiger, flacher Abhänger, der an einen Hakendraht oder Rödeldraht angeschlossen werden kann, um die C-Profilschiene abzuhängen.

Durch geringfügiges Abwinkeln entlang der beiden äußeren Schwächungslinien können die beiden Ankerabschnitte in Abstand zueinander gebracht werden, wodurch eine bessere Standsicherheit in der C-Profilschiene erreicht wird.

Im flachliegenden Zustand, d.h. ohne Abkantung an einer der Schwächungslinien, kann das Blechteil als Direktabhänger zur Verbindung der C-Profilschiene mit einem darüber angeordneten Holzbalken verwendet werden, wobei das Blechteil seitlich am Holzbalken durch eine der Bohrungen angeschraubt wird.

In fertigungstechnisch sehr einfacher, jedoch wirkungsvoller Weise werden die Schwächungslinien jeweils durch zwei Randeinkerbungen an den gegenüberliegenden Rändern des Blechteils gebildet. Hierbei ist es nicht erforderlich, entlang der Schwächungslinie noch weitere Einschnitte oder Einprägungen vorzunehmen. Die beiden Randeinkerbungen an den gegenüberliegenden Rändern des Blechteils bewirken eine ausreichende Schwächung, um das Blechteil entlang der diese beiden Randeinkerbungen verbindenden Linie mit geringem Kraftaufwand abzukanten.

Als besonders vorteilhaft hat sich erwiesen, in den beiden Hälften des Mittelstücks und in den beiden Ankerabschnitten jeweils längs verlaufende Sicken auszubilden, die jeweils vor den Schwächungslinien enden. Diese Sicken bewirken eine Versteifung des jeweiligen Blechabschnitts und führen dazu, daß eine ausgeübte Biegekraft auch ohne die Verwendung eines speziellen Werkzeugs zu einer exakten Abkantung entlang der vorgesehenen Schwächungslinie führt. Die Schwächungslinien werden hierbei wenigstens teilweise dadurch bestimmt, daß die Sicken in diesem Bereich unterbrochen sind.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist. Es zeigt:
Fig. 1 ein zur Bildung eines Mehrzweck-Abhängers vorgefertigtes Blechteil im flachliegenden Zustand in einer Draufsicht,
Fig. 2 den Einsatz eines aus diesem Blechteil hergestellten Kreuzverbinders zur Verbindung zweier C-Profilschienen,
Fig. 3 die Verwendung des Blechteils nach Fig. 1 als Direktabhänger zum Abhängen einer C-Profilschiene unter einem Holzbalken,
Fig. 4 einen aus dem Blechteil nach Fig. 1 hergestellten, zusammengefalteten Abhänger zur Verbindung einer C-Profilschiene mit einem Hakendraht,
Fig. 5 eine Ansicht in Richtung des Pfeiles V in Fig. 4,
Fig. 6 einen aus dem Blechteil nach Fig. 1 hergestellten, zusammengefalteten Abhänger zur Verbindung einer C-Profilschiene mit einem Hakendraht, wobei die beiden Hälften des Abhängers im Abstand zueinander angeordnet sind, und
Fig. 7 eine Ansicht in Richtung des Pfeiles VII in Fig. 6.

Das in Fig. 1 dargestellte, im wesentlichen flächige Blechteil 1 bildet einen Mehrzweck-Abhänger für C-Profilschienen 2, wobei durch einfache Abkantungen des Blechteils 1 unterschiedliche Gestaltungen des Abhängers vorgenommen werden können.

Das längliche, streifenförmige Blechteil 1 bildet an seinen beiden Enden jeweils einen Ankerabschnitt 3, der jeweils zwei seitliche Einschnitte 4 aufweist. Die Ankerabschnitte 3 sind dazu bestimmt und ausgebildet, in die abzuhängende, nach oben offene, im Querschnitt C-förmige Profilschiene 2 aus Blech einzugreifen. Die gegeneinander gerichteten, vorzugsweise horizontalen Ränder 2a werden in den seitlichen Einschnitten 4 aufgenommen, wie in den Fig. 2-4 und 6 gezeigt ist.

Zwischen den beiden Ankerabschnitten 3 erstreckt sich ein Mittelstück 5, das aus zwei Mittelstückhälften 5a, 5b besteht. An den Verbindungslinien des Mittelstücks 5 mit den beiden Ankerabschnitten 3 ist jeweils eine in Fig. 1 mit einer strichpunktierten Linie angedeutete Schwächungslinie 6 ausgebildet. In gleicher Weise ist in der Mitte zwischen den beiden Mittelstückhälften 5a und 5b eine ebenfalls mit einer strichpunktierten Linie dargestellte Schwächungslinie 7 ausgebildet. Die Schwächungslinien 6 und 7 verlaufen parallel im Abstand zueinander und quer zur Längsrichtung des Blechteils 1.

Die Schwächungslinien 6, 7 ermöglichen es, das Blechteil 1 durch einen einfachen Biegevorgang entlang dieser Schwächungslinien 6 bzw. 7 abzukanten.

Bei dem Ausführungsbeispiel nach Fig. 1 erfolgt die Ausbildung der Schwächungslinien 6 und 7 durch die folgenden Maßnahmen.

An den entgegengesetzten Rändern 1a, 1b und des Blechteils 1 sind an jeder Schwächungslinie 6 bzw. 7 jeweils zwei Randeinkerbungen 8 vorgesehen, zwischen denen sich die zugeordnete Schwächungslinie 6 bzw. 7 erstreckt. Außerdem sind in den beiden Mittelstückhälften 5a und 5b sowie in den beiden Ankerabschnitten 3 jeweils zwei längsverlaufende Sicken 9 ausgebildet, die parallel und im Abstand zueinander verlaufen und jeweils vor den Schwächungslinien 6 bzw. 7 enden. Die auf diese Weise erzeugte Schwächung der Ränder 1a und 1b durch die Randeinkerbungen 8 und die durch die Sicken 9 erzielte Versteifung der anschließenden Blechabschnitte 3 bzw. 5a, 5b bewirkt, daß sich die Schächungslinien 6 und 7 ausbilden, d.h. daß beim Aufbringen einer einfachen Biegekraft auch ohne die Verwendung eines speziellen Werkzeugs eine Abkantung entlang dieser Schwächungslinien 6 und 7 ermöglicht wird.

Eine längsverlaufende Reihe von Bohrungen 10 erstreckt sich von einem der beiden Ankerabschnitte (rechts in Fig. 1) bis mindestens über die Mitte des Mittelstücks 5. Die beiden beiderseits der mittleren Schwächungslinie links liegenden Bohrungen 10 sind in gleichen Abständen zur Mitte des Mittelstücks 5 angeordnet.

In der Mitte des Mittelstücks 5 ist ein sich quer zur Längsrichtung des Blechteils 1 erstreckendes Langloch 11 ausgespart.

Wie in Fig. 2 gezeigt ist, kann das Blechteil nach Fig. 1 als Kreuzverbinder eingesetzt werden, der eine untenliegende C-Profilschiene 2 mit einer darüber befindlichen C-Profilschiene 12 verbindet. Hierzu sind die beiden Ankerabschnitte 3 entlang der Schwächungslinie 6 rechtwinklig von dem flächigen Mittelstück 5 abgekantet.

Wie in Fig. 3 gezeigt, kann das Blechstück 1 in seinem im wesentlichen flächigen ursprünglichen Zustand verwendet werden, um eine C-Profilschiene 2 von einem Holzbalken 13 abzuhängen. Das Blechteil 1 greift mit einem seiner beiden Ankerabschnitte 3 in der beschriebenen Weise in die C-Profilschiene 2 ein. Eine Verbindungsschraube 14 ist durch eine der Bohrungen 10 des anderen Ankerabschnitts 3 seitlich in den Holzbalken 13 eingeschraubt.

In den Fig. 4 und 5 ist eine Anwendungsmöglichkeit dargestellt, bei der die beiden Mittelstückhälften 5a, 5b entlang der mittleren Schwächungslinie 7 um 180° zusammengefaltet sind. Die beiden flächig aufeinanderliegenden Ankerabschnitte 3 greifen in der schon beschriebenen Weise in die C-Profilschiene 2 ein. Ein Hakendraht 15, der zur Verbindung mit einer Tragkonstruktion oder einer Rohbaudecke dient, ist durch die beiden benachbart zur Schwächungslinie 7 angeordneten Bohrungen 10 eingehängt.

Bei dem Beispiel nach den Fig. 6 und 7 sind die beiden Mittelstückhälften 5a und 5b ebenfalls entlang der mittleren Schwächungslinie 7 um 180° umgefaltet, jedoch erfolgt diese Faltung so, daß zwischen den beiden Mittelstückhälften 5a und 5b ein Abstand verbleibt, der mindestens der Dicke des Hakendrahts 15 entspricht. Der Hakendraht ist hierbei durch das mittlere Langloch 11 eingeführt und erstreckt sich daher mittig nach oben.

Die beiden Ankerabschnitte 3 sind entlang den beiden äußeren Schwächungslinien 6 in geringem Maße nach außen abgewinkelt. Ihre nach unten ragenden Abschnitte sind bei dem dargestellten Ausführungsbeispiel jeweils entlang einer weiteren Knicklinie 16 wieder parallel gerichtet, so daß die beiden in die C-Profilschiene 2 eingreifenden Abschnitte der Ankerabschnitte 3 parallel und im Abstand zueinander angeordnet sind. Dies ergibt eine erhöhte Standsicherheit des Abhängers im C-Profil 2.

## Patentansprüche

1. Baugruppe, bestehend aus einer nach oben offenen, im Querschnitt C-förmigen Profilschiene (2) aus Blech und mindestens einem Mehrzweck-Abhänger aus einem einstückigen Blechteil (1), das an seinen beiden Enden jeweils einen Ankerabschnitt (3) mit seitlichen Einschnitten (4) aufweist, deren Abstand so bemessen ist, dass sie die gegeneinander gerichteten Ränder (2 a) der C-Profilschienen (2) aufnehmen können, und mit einem die beiden Ankerabschnitte (3) verbindenden Mittelstück (5), wobei an den Verbindungslinien des Mittelstücks (5) mit den beiden Ankerabschnitten (3) jeweils eine Schwächungslinie (6) vorgesehen ist, **dadurch gekennzeichnet, dass** in der Mitte des Mittelstücks (5) zwischen den beiden Verbindungslinien des Mittelstücks (5) mit den beiden Ankerabschnitten (3) eine Schwächungslinie (7) vorgesehen ist und dass eine Reihe von Bohrungen (10) von einem der beiden Ankerabschnitte (3) bis mindestens über die Mitte des Mittelstücks (5) verläuft.

2. Baugruppe nach Anspruch 1, **dadurch gekennzeichnet, dass** die Schwächungslinien (6, 7) jeweils durch zwei Randeinkerbungen (8) an den entgegengesetzten Rändern (1 a, 1 b) des Blechteils (1) gebildet werden.

3. Baugruppe nach Anspruch 1, **dadurch gekennzeichnet, dass** in den beiden Mittelstückhälften (5 a, 5 b) und in den beiden Ankerabschnitten (3) jeweils längs verlaufende Sicken (9) ausgebildet sind, die jeweils vor den Schwächungslinien (6 bzw. 7) enden.

4. Baugruppe nach Anspruch 3, **dadurch gekennzeichnet, dass** jeweils zwei Sicken (9) parallel und im Abstand zueinander verlaufen.

5. Baugruppe nach Anspruch 1, **dadurch gekennzeichnet, dass** zwei Bohrungen (10) in gleichen Abständen zur Mitte des Mittelstücks (5) angeordnet sind.

6. Baugruppe nach Anspruch 1, **dadurch gekennzeichnet, dass** in der Mitte des Mittelstücks (5) ein sich quer zur Längsrichtung des Blechteils (1) erstreckendes Langloch (11) ausgespart ist.

## Claims

1. Subassembly comprising a cross-sectionally C-shaped profile rail (2), which is open at the top and is made of sheet metal, and at least one universal suspension element made of a single-piece sheet-metal part (1) which, at its two ends, has a respective anchor portion (3) with lateral incisions (4), the spacing between which is dimensioned such that they can accommodate the peripheries (2a) of the C-profile rails (2), these peripheries being directed towards one another, and having a centrepiece (5) connecting the two anchor portions (3), in each case one weakening line (6) being provided along the connecting lines between the centrepiece (5) and the two anchor portions (3), **characterized in that** a weakening line (7) is provided in the centre of the centrepiece (5) between the two connecting lines between the centrepiece (5) and the two anchor portions (3), and **in that** a series of bores (10) runs from one of the two anchor portions (3) at least beyond the centre of the centrepiece (5).

2. Subassembly according to Claim 1, **characterized in that** the weakening lines (6, 7) are formed in each case by two peripheral notches (8) on the opposite peripheries (1a, 1b) of the sheet-metal part (1).

3. Subassembly according to Claim 1, **characterized in that** longitudinally running beads (9) are formed in each case in the two centrepiece halves (5a, 5b) and in the two anchor portions (3) and terminate in each case in front of the weakening lines (6 and 7).

4. Subassembly according to Claim 3, **characterized in that** in each case two beads (9) run parallel and at a distance apart from one another.

5. Subassembly according to Claim 1, **characterized in that** two bores (10) are arranged at equal intervals from the centre of the centrepiece (5).

6. Subassembly according to Claim 1, **characterized in that** the centre of the centrepiece (5) contains a slot (11) extending transversely to the longitudinal direction of the sheet-metal part (1).

## Revendications

1. Ensemble, constitué d'un rail profilé (2) de section transversale en forme de C, ouvert vers le haut, en tôle, et d'au moins un moyen de suspension universel constitué d'une pièce de tôle d'une seule pièce (1), qui présente à ses deux extrémités à chaque fois une portion d'ancrage (3) avec des entailles latérales (4) dont la distance est dimensionnée de telle sorte qu'elles puissent recevoir les bords orientés l'un vers l'autre (2a) de rails profilés en C (2), et avec une partie centrale (5) reliant les deux portions d'ancrage (3), une ligne d'affaiblissement (6) étant prévue au niveau des lignes de connexion de la partie centrale (5) avec les deux portions d'ancrage (3), **caractérisé en ce que** l'on prévoit une ligne d'affaiblissement (7) au milieu de la partie centrale (5) entre les deux lignes de connexion de la partie centrale (5) aux deux portions d'ancrage (3) et **en ce qu'**une rangée d'alésages (10) s'étend depuis l'une des deux portions d'ancrage (3) jusqu'au moins au-delà du milieu de la partie centrale (5).

2. Ensemble selon la revendication 1, **caractérisé en ce que** les lignes d'affaiblissement (6, 7) sont formées à chaque fois par deux renfoncements latéraux (8) au niveau des bords opposés (1a, 1b) de la pièce de tôle (1).

3. Ensemble selon la revendication 1, **caractérisé en ce que** des moulures (9) s'étendant à chaque fois longitudinalement sont réalisées dans les deux moitiés de la partie centrale (5a, 5b) et dans les deux portions d'ancrage (3), lesquelles se terminent à chaque fois avant les lignes d'affaiblissement (6, respectivement 7).

4. Ensemble selon la revendication 3, **caractérisé en ce que** deux moulures (9) s'étendent respectivement parallèlement et à distance l'une de l'autre.

5. Ensemble selon la revendication 1, **caractérisé en ce que** deux alésages (10) sont disposés à égale distance du milieu de la partie centrale (5).

6. Ensemble selon la revendication 1, **caractérisé en ce que** l'on pratique au milieu de la partie centrale (5) un trou oblong (11) s'étendant transversalement à la direction longitudinale de la pièce de tôle (1).
